# EUROPÄISCHE PATENTSCHRIFT

(11) **EP 0 622 507 B1**
(45) Veröffentlichungstag und Bekanntmachung des Hinweises auf die Patenterteilung: **23.08.1995**
(21) Anmeldenummer: 93105173.4
(22) Anmeldetag: 29.03.1993
(51) Int. Cl.: E04H 6/10

(54) **Abstützung für eine aus Fertigelementen modulartig aufgebaute Tragebene, insbesondere ein Leichtbau-Parkdeck**
Support for a modular supporting floor contructed of prefabricated elements, particularly a lightweight-construction car park
Support pour une surface portante modulaire réalisée à partir d'éléments préfabriqués, en particulier un parc à voitures en construction légère

(43) Veröffentlichungstag der Anmeldung: 02.11.1994
(73) Patentinhaber: NEDCON MAGAZIJNINRICHTING B.V., NL-7000 AA Doetinchem (NL)
(72) Erfinder: Hollander, Rudolf, Richard, NL-7251 KC Vorden (NL)
(74) Vertreter: Stenger, Watzke & Ring Patentanwälte

(56) Entgegenhaltungen:
- EP-A- 0 364 414
- FR-A- 2 642 784

## Beschreibung

Die Erfindung betrifft eine Abstützung für eine aus Fertigelementen modulartig aufgebaute Tragebene, insbesondere ein Leichtbau-Parkdeck, mit einer vertikalen Stütze, deren unteres Ende sich auf einem Stützfuß abstützt, welcher mit an seiner Unterseite ausgebildeten Lastverteilflächen fundamentlos auf dem Untergrund aufliegt und welcher mit einer Einsenkung versehen ist, an deren Boden eine Tragplatte für die Stütze aufliegt.

Die Erfindung betrifft daher das technische Gebiet der aus Fertigelementen modulartig aufgebauten Tragebenen und insbesondere Leichtbau-Parkdecks. Solche Parkdecks sind geeignet, eine beschränkt vorhandene Parkraumfläche durch Schaffung von zwei oder mehreren horizontalen Tragebenen mit weiterem Parkraum zu erweitern. Die Kosten einer derartigen Konstruktion sind gering im Verhältnis zu einem herkömmlichen Parkhaus. Die Parkdecks lassen sich aus Betonfertigteilen herstellen, jedoch sind auch Konstruktionen aus Stahlprofilen mit eingelegten Platten, die in der Regel aus Beton bestehen, bekannt.

Betonparkdecks haben den Nachteil, daß sie über ein hohes Eigengewicht verfügen, so daß zunächst aufwendige Fundamente erstellt werden müssen. Derartige Parkdecks sind in der Regel nicht demontierbar und verlangen, insbesondere auch wegen der vorherigen Erstellung eines Fundamentes, eine erheblich lange Montagezeit.

Alternativ können Parkdecks aus Stahlprofilen gefertigt werden. Im Vergleich zu Parkdecks aus Beton weisen solche Tragebenen ein geringeres Eigengewicht auf. Ferner sind sie ohne weiteres demontierbar und verlangen keine aufwendigen Gründungsmaßnahmen. Ein Verzicht auf Gründungsmaßnahmen ist jedoch nur dann möglich, wenn das Gewicht des Parkdecks im Vergleich zur Tragfähigkeit des Untergrundes nicht zu hoch ausfällt. Probleme ergeben sich insbesondere in Nordeuropa, wo aufgrund relativ stark verbreiteter weicher Böden in der Regel Pfahlgründungen erforderlich sind. Ein Verzicht auf Fundamente ist hier nur dann möglich, wenn die Einleitung der Gewichtskraft des Parkdecks relativ weitflächig erfolgt, und zudem das Parkdeck selbst aus Leichtbau-Elementen aufgebaut ist.

Andererseits ist auch eine zu leicht gebaute Konstruktion von Nachteil, da sie eventuell gegen Winddruck nicht ausreichend stabil ist. Selbst ein Abheben oder ein leichtes Versetzen des Parkdecks ist bei sehr leichten Konstruktionen verbunden mit hohen Windgeschwindigkeiten nicht ausgeschlossen.

Insgesamt kommt also der richtigen Abstützung eines aus Leichtbauelementen zusammengesetzten Parkdecks große Bedeutung zu.

Aus der EP 0 364 414 A1 ist ein Parkdeck mit den eingangs genannten Merkmalen bekannt. Als Stützfuß kommt hierbei eine Stahlplatte zur Anwendung, an der eine zylindrische Aufnahme für die Stützen angeschweißt ist. Die zylindrische Aufnahme ist durch einen diese allseits umgebenden Kegel oder eine nach Art eines Kugelabschnitts gewölbte Fläche, die mit der Stahlplatte oder der zylindrischen Aufnahme verschweißt ist, seitlich abgestützt. Am Boden der zylindrischen Aufnahme ist eine nach Art einer Kugelkalotte gewölbte Tragplatte angeordnet, an der eine ebenso gestaltete Stützplatte der Stütze aufliegt. Durch diese nach Art von Kugelkalotten aufeinanderliegenden Flächen wird ein Gelenk gebildet, so daß die bekannte Abstützung in der Lage ist, Winkelabweichungen zwischen der vertikalen Ausrichtung der Stütze und dem nicht immer exakt horizontalen Untergrund auszugleichen. Um ein ungewolltes seitliches Verschieben der Stahlplatte zu verhindern, sind in dieser mehrere Öffnungen vorgesehen, durch die sich Erdnägel oder andere Befestigungselemente bis in den Untergrund hindurchtreiben lassen.

Wenngleich die bekannte Abstützung den Vorteil bietet, Lotabweichungen zwischen Stütze und Untergrund ausgleichen zu können, bestehen auch Nachteile. Denn die zur Befestigung des Stützfußes verwendeten Erdnägel sind nicht dazu geeignet, auf Dauer eine Verankerung des Stützfußes auf dem Untergrund sicherzustellen, so daß dieser eine einmal vorgegebene Lage stets beibehält. Die verwendeten Erdnägel können zudem zu Beschädigungen an Fahrzeugen und insbesondere an deren Reifen führen, und sie können ferner Stolperfallen für Personen bilden.

Der Erfindung liegt die **Aufgabe** zugrunde, eine Abstützung für eine aus Fertigelementen modulartig aufgebaute Tragebene und insbesondere für ein Leichtbau-Parkdeck zu schaffen, die sich besonders fest und dauerhaft im Boden verankern läßt, ohne daß sich Personen an hervorstehenden Teilen der Abstützung verletzen können.

Zur **Lösung** dieser Aufgabenstellung wird bei einer Abstützung der eingangs genannten Art vorgeschlagen, daß der Stützfuß mit einer vom Boden der Einsenkung ausgehenden, axial verlaufenden Durchgangsbohrung versehen ist, durch die hindurch sich ein in den Untergrund ragender Zentrierkörper erstreckt.

Der vorzugsweise aus armiertem Beton bestehende Zentrierkörper ermöglicht eine Verankerung des Stützfußes auf dem Untergrund, so daß dieser eine einmal vorgegebene Lage beibehält, ohne daß hierzu Gründungsmaßnahmen getroffen werden müssen. Da sich der Zentrierkörper unterhalb der Stütze und damit gewissermaßen in deren Verlängerung befindet, entfallen zusätzliche Befestigungselemente zur Verankerung zwischen Stützfuß und Untergrund. Insbesondere befinden sich solche Befestigungselemente nicht im Bereich der Mantelfläche des Stützfußes, wo sie zu Beschädigungen an Fahrzeugen und insbesondere an deren Reifen führen können, und sie ferner Stolperfallen für Personen bilden würden.

Mit der Erfindung wird ferner angestrebt, eine besonders gleichmäßig verteilte Einleitung der Gewichtskräfte in den Boden zu erreichen. Hierzu wird mit einer Ausgestaltung der Erfindung vorgeschlagen, daß der Stützfuß aus Vollmaterial besteht, insbesondere aus armiertem Beton. Ein solcher Stützfuß verhält sich nahezu starr, so daß über die an seiner Unterseite ausgebildeten Lastverteilflächen die Gewichtslast der Tragebene einschließlich der darauf abgestellten Kraftfahrzeuge besonders gleichmäßig in den Untergrund eingeleitet wird.

Vorzugsweise weist der Stützfuß im Querschnitt die Gestalt eines flachen Kegelstumpfes mit konkav nach innen gewölbten Mantelflächen auf. Diese Gestaltung, deren Kontur in etwa der eines umgedrehten Suppentellers entspricht, ermöglicht ebenfalls eine besonders gleichmäßig verteilte Einleitung der Gewichtskräfte in den Untergrund. Zugleich wird die durch den Stützfuß bedingte Erhebung möglichst flach und abgerundet gehalten, so daß der Stützfuß bei Verwendung zur Abstützung eines Parkdecks keine Gefahr von Reifenbeschädigungen bei Park- und Manövriervorgängen bedingt.

Von Vorteil ist es, wenn sich der Zentrierkörper nach unten hin leicht konisch verjüngt und er an der entsprechend konisch gestalteten Mantelfläche der Durchgangsbohrung ohne seitliches Spiel anliegt. Stützfuß und Zentrierkörper bilden dann gewissermaßen eine bauliche Einheit mit entsprechend hoher Festigkeit.

Um zu vermeiden, daß der Zentrierkörper die horizontale Beweglichkeit der Tragplatte auf dem Boden der Einsenkung behindert, wird mit der Erfindung ferner vorgeschlagen, daß sich die obere Stirnfläche des Zentrierkörpers unterhalb des Bodens der Einsenkung befindet.

Eine verbesserte Verankerung des Zentrierstiftes im Untergrund wird erreicht, indem dieser mit einer durchgehenden Längsbohrung versehen ist. Durch diese Längsbohrung kann flüssiger Mörtel in den Bereich unterhalb von Zentrierkörper und Stützfuß verfüllt werden, so daß nach dem Aushärten eine innige Verbindung zwischen Stützfuß und Untergrund entsteht.

Da nach erfolgter Montage der Tragebene ein zusätzlicher seitlicher Versatz der Stützen nicht zu erwarten ist, wird mit einer Ausgestaltung der Erfindung vorgeschlagen, daß die Einsenkung des Stützfußes mit einem schrumpffreien Mörtel verfüllt ist. Dies führt zu einer Verankerung der Stütze im Stützfuß, so daß die Tragebene und insbesondere das Parkdeck auch widrigen Windverhältnissen standhalten kann.

Die Einleitung der Kraft von der Stütze in den Stützfuß einerseits und vom Stützfuß über den Zentrierkörper in den Untergrund andererseits wird optimiert, wenn gemäß einer bevorzugten Ausgestaltung die Tiefe der Einsenkung in etwa die Hälfte der Höhe des Stützfußes beträgt. Hierdurch ergibt sich eine optimale Kraftverteilung innerhalb des Stützfußes.

Mit der Erfindung wird ferner vorgeschlagen, daß die Tragplatte eine nach oben hin gewölbt geformte Oberseite aufweist, die eine Auflage für eine die Stütze nach unten hin abschließende Stützplatte bildet, und daß die Stützplatte an ihrer auf der Tragplatte aufliegenden Unterseite flach ausgebildet ist.

Durch diese Ausbildung der Stütze wird im Vergleich zu der Abstützung gemäß EP 0 364 414 A1 die gelenkige Verbindung zwischen Stütze und Stützfuß erhalten. Infolge der an ihrer Unterseite flach ausgebildeten Stützplatte wird jedoch ein begrenzter seitlicher Spielausgleich ermöglicht, so daß bei der Montage der Tragebene nach endgültiger Positionierung der Stützfüße die darin eingesetzten Stützen noch eine gewisse horizontale Wanderungsbewegung mitmachen können, um so die bei der Montage zwangsläufig auftretenden Spannungen und Längenänderungen abzuleiten.

Der mögliche seitliche Spielausgleich läßt sich zusätzlich dadurch vergrößern, daß die Tragplatte ein allseitiges horizontales Spiel zur Wandung der Einsenkung aufweist und sie eine flach gestaltete Unterseite aufweist, die horizontal verschiebbar auf dem ebenfalls flach gestalteten Boden der Einsenkung aufliegt. Hierdurch wird es möglich, zunächst den Stützfuß fest auf dem Untergrund zu positionieren und anschließend eine Grobeinstellung der Auflage durch entsprechende Ausrichtung der Tragplatte auf dem Boden der Einsenkung vorzunehmen. Die Feineinstellung erfolgt anschließend automatisch durch ein entsprechendes Wandern der an der Unterseite der Stütze befestigten Stützplatte auf der nach oben hin gewölbt geformten Oberseite der Tragplatte.

Weitere Einzelheiten und Vorteile des Gegenstandes der Erfindung ergeben sich aus dem nachfolgend anhand der Zeichnung erläuterten Ausführungsbeispiel. In der Zeichnung zeigen:
- Fig. 1: in einer perspektivischen Draufsicht ein aus Leichtbauelementen zusammengesetztes, eingeschossiges Parkdeck;
- Fig. 2: die Tragkonstruktion des Parkdecks nach Fig. 1 in einer teilweise aufgeschnittenen Detaildarstellung;
- Fig. 3: in einer Schnittdarstellung eine Abstützung des in den Figuren 1 und 2 dargestellten Parkdecks und
- Fig. 4: in einer der Fig. 3 entsprechenden Darstellung die Abstützung bei Einleitung der auftretenden Gewichtskräfte in einen nicht horizontalen Untergrund.

In Fig. 1 ist ein aus Leichtbauelementen zusammengesetztes Parkdeck dargestellt, welches nachträglich über eine bereits vorhandene Parkfläche errichtet wird, um auf diese Weise zusätzlichen Parkraum zu schaffen. Das Parkdeck ist mit einer Auffahrt 1 einer Abfahrt 2 sowie der eigentlichen Parkfläche 3 versehen. Das Parkdeck stützt sich mittels einer Vielzahl von Stützen 4 auf dem Untergrund ab, wobei jede der Stützen 4 sich auf einem tellerartigen Stützfuß 5 abstützt.

In Fig. 2 ist dargestellt, daß die Parkfläche 3 in Gestalt einzelner Platten 6 aus Beton, Zementpreßplatten oder dgl. von einer Unterkonstruktion gestützt wird, die sich aus horizontal verlaufenden, sigma-förmigen Profilen 7 zusammensetzt, auf der eine Zwischenschicht 8 aus Trapezblech aufliegt. Die Zwischenschicht 8 aus Trapezblech bildet dann die Unterlage für die einzelnen Platten 6.

Bei den Sigma-Profilen 7 handelt es sich um kaltgewalzte Stahlprofile geringen Gewichts, jedoch hoher Festigkeit. Diese Profile können auch paarweise verwendet werden, wie dies in Fig. 2 anhand des Paares 9 dargestellt ist.

Die Stützen 4 befinden sich in erster Linie an den Kreuzungspunkten der Sigma-Profile 7. Die Stützen 4 bestehen in ihrem unteren Teil aus Rundrohren und lassen sich in ihrer Länge mittels einer Verstellmanschette 10 einstellen.

Die Einzelheiten der Stütze 4, des Stützfußes 5 sowie dessen Verbindung mit dem Untergrund 11, etwa dem Asphalt des zu überbauenden Parkplatzes, sind in Fig. 3 dargestellt.

Der Stützfuß 5 ist massiv aus armiertem Beton geformt und weist im Querschnitt die Gestalt eines flachen Kegelstumpfes mit konkav nach innen gewölbten Mantelflächen 12 auf. Er ist an sämtlichen Außenkanten gerundet, so daß sich insgesamt die Kontur eines umgedrehten Suppentellers ergibt. Diese Kontur hat den Vorteil, daß beim Überfahren des Stützfußes 5 durch ein Kfz dessen Reifen weitgehend geschont werden. Andererseits ist beim Anfahren des Stützfußes 5 mit einem Kfz für den Fahrzeuglenker ein deutlicher Widerstand zu spüren, so daß ihm auf diese Weise die Nähe zur Stütze 4 signalisiert wird. Ferner ist durch die Glattflächigkeit des Stützfußes 5 gewährleistet, daß sich vorbeigehende Personen nicht an irgendwelchen vorstehenden Teilen verletzen können.

Da der Stützfuß 5 aus einem sich nahezu starr verhaltenden Vollmaterial besteht, ist die an seiner Unterseite ausgebildete, ebene Lastverteilfläche 13 geeignet, die Gewichtslast des Parkdecks sowie der darauf befindlichen Kraftfahrzeuge gleichmäßig verteilt auf den Untergrund 11 abzuleiten. Die Abstützung eignet sich damit insbesondere auch für weniger feste Untergrunde, wie sie in Nordeuropa häufig anzutreffen sind.

Fig. 3 läßt ferner erkennen, daß der Stützfuß 5 mit einer Einsenkung 14 versehen ist, die sich bis etwa zur Häfte der Höhe des Stützfußes 5 hinab erstreckt. Der Boden 15 der Einsenkung 14 ist flach ausgebildet und ist zentrisch mit einer Öffnung versehen, von der aus sich eine Durchgangsbohrung 16 bis zur Unterseite des Stützfußes 5 erstreckt. Die nach unten hin leicht konisch geformte Durchgangsbohrung 16 dient der Aufnahme eines aus armiertem Beton aufgebauten Zentrierkörpers 17, der sich mit einem großen Teil seiner Länge bis in den Untergrund 11 erstreckt und auf diese Weise den Stützfuß 5 gegen seitliches Versetzen sichert. Der Zentrierkörper 17 ist entsprechend der Gestalt der Durchgangsbohrung 16 konisch geformt, so daß er in seiner tiefsten Position spiellos an der Durchgangsbohrung 16 anliegt. Hierbei ist sichergestellt, daß der Zentrierkörper 17 nicht oben aus der Durchgangsbohrung 16 hinausragt, sich seine obere Stirnfläche 18 also unterhalb des Bodens 15 der Einsenkung 14 befindet.

Der Zentrierkörper 17 ist mit einer durchgehenden Längsbohrung 19 versehen, über die sich Mörtel 20 in den Bereich unterhalb sowie seitlich des Zentrierkörpers 17 verfüllen läßt. Hierzu wird zunächst der Stützfuß 5 in der voraussichtlich richtigen Position auf den Untergrund 11 gelegt, dann eine Sackbohrung in den Untergrund 11 eingebracht, deren Größe zur Aufnahme des Zentrierkörpers 17 ausreicht, und anschließend der Zentrierkörper 17 durch die Durchgangsbohrung 16 hindurch in den Untergrund getrieben. Die verbleibenden Hohlräume zwischen Zentrierkörper 17 und Untergrund 11 werden dann durch Einfüllen des Mörtels 20 durch die Durchgangsbohrung 19 hindurch verfüllt, so daß sich eine Verankerung des Stützfußes 5 im Untergrund 11 ergibt.

Auf dem flach geformten Boden 15 der Einsenkung 14 liegt eine an ihrer Unterseite ebenfalls flach ausgebildete Tragplatte 21 an, deren Oberseite nach oben hin gewölbt geformt ist, so daß sich eine Auflage 22 für die Stütze 4 ergibt. Beim Ausführungsbeispiel ist die Tragplatte 21 an ihrer Oberseite als Kegelstumpf mit einem kleinflächigen Plateau geformt. Ferner ist eine Durchgangsbohrung vorgesehen, die zu der Durchgangsbohrung 19 des Zentrierkörpers 17 fluchtet, sofern sich die Tragplatte 21 koaxial innerhalb der Einsenkung 14 befindet. Die als Rundrohr ausgebildete Stütze 4 ist an ihrem unteren Ende mit einer Stützplatte 24 verschweißt, deren Unterseite vollkommen eben ausgebildet ist und auf der Tragplatte 21 aufliegt. Im Falle der in Fig. 3 dargestellten rechtwinkligen Ausrichtung zwischen Stütze 4 einerseits und Untergrund 11 andererseits wird daher die Auflage 22 durch ein flächiges Anliegen der Unterseite der Stützplatte 24 auf dem Plateau der Tragplatte 21 gebildet.

Bei nicht horizontalem Untergrund 11 ergibt sich die in Fig. 4 dargestellte Abweichung. Hierbei ergibt sich keine flächige Auflage 22, sondern eine Auflage im Bereich des Übergangs zwischen dem kegelstumpfförmig gewölbten Teil der Tragplatte 21 und dessen Plateau. Auch in diesem Fall erfolgt Jedoch eine in erster Näherung zentrische Krafteinleitung von der Stütze 4 in den Stützfuß 5. Diese nahezu zentrische Krafteinleitung ist gewährleistet, sofern der Durchmesser des an der Oberseite der Tragplatte 21 ausgebildeten Plateaus nicht mehr als die Hälfte des Durchmessers der Stütze 4 beträgt. In diesem Fall ist eine Abrundung der Tragplatte 21 im Übergang zwischen Kegelstumpf und Plateau nicht erforderlich. Gleichwohl kann hier eine Abrundung vorgesehen sein, um Spannungsspitzen abzubauen.

Die Figuren 3 und 4 lassen erkennen, daß der Durchmesser der Tragplatte 21 geringer ist als der Durchmesser des Bodens 15. Hierdurch weist die Tragplatte 21 ein allseitiges horizontales Spiel zur Wandung der Einsenkung 14 auf, so daß die Tragplatte 21 in bestimmten Grenzen horizontal verschiebbar auf dem flach gestalteten Boden 15 aufliegt. Durch diese Verschiebbarkeit zwischen Tragplatte 21 und Stützfuß 5 läßt sich ein horizontaler Spielausgleich in den Fällen vornehmen, in denen die Achsen von Stütze 4 einerseits und Stützfuß 5 andererseits nicht zueinander fluchten.

Nach Montage des Parkdecks wird zur endgültigen Fixierung der Stützen 4 in den Stützfüssen 5 die Einsenkung 14 mit einem geeigneten Material vergossen. In Betracht zu ziehen ist insbesondere schrumpffreier Mörtel 25. Die Stützen 4 können sich dann wegen der einen Verankerungskragen bildenden Stützplatten 24 nicht mehr aus dem Mörtel 25 lösen.

Um einen Längenausgleich der Stützen 4 vorzunehmen, sind diese geteilt und mit gegenläufigen Gewinden 26 versehen. Durch Drehen der Verstellmanschette 10 wird dann der Abstand der Stützhälften verändert, bis die gewünschte Höhe des Parkdecks erreicht ist. Auf diese Weise lassen sich Teile des Parkdecks geringfügig neigen, so daß ein zügiger Wasserablauf und die Korrektur von Bodensenkungen gewährleistet ist.

### Bezugszeichenliste

- 1: Auffahrt
- 2: Abfahrt
- 3: Parkfläche
- 4: Stütze
- 5: Stützfuß
- 6: Platte
- 7: Sigma-Profil
- 8: Zwischenschicht
- 9: Paar Sigma-Profile
- 10: Verstellmanschette
- 11: Untergrund
- 12: Mantelfläche
- 13: Lastverteilfläche
- 14: Einsenkung
- 15: Boden
- 16: Durchgangsbohrung
- 17: Zentrierkörper
- 18: obere Stirnfläche
- 19: Durchgangsbohrung
- 20: Mörtel
- 21: Tragplatte
- 22: Auflage
- 23: Durchgangsbohrung
- 24: Stützplatte
- 25: Mörtel
- 26: Gewinde

## Patentansprüche

1. Abstützung für eine aus Fertigelementen modulartig aufgebaute Tragebene, insbesondere ein Leichtbau-Parkdeck, mit einer vertikalen Stütze (4), deren unteres Ende sich auf einem Stützfuß (5) abstützt, welcher mit an seiner Unterseite ausgebildeten Lastverteilflächen (13) fundamentlos auf dem Untergrund (11) aufliegt und welcher mit einer Einsenkung (14) versehen ist, an deren Boden (15) eine Tragplatte (21) für die Stütze (4) aufliegt,
**dadurch gekennzeichnet,**
daß der Stützfuß (5) mit einer vom Boden (15) der Einsenkung (14) ausgehenden, axial verlaufenden Durchgangsbohrung (16) versehen ist, durch die hindurch sich ein in den Untergrund (11) ragender Zentrierkörper (17) erstreckt.

2. Abstützung nach Anspruch 1, dadurch gekennzeichnet, daß der Stützfuß (5) aus Vollmaterial besteht, insbesondere aus armiertem Beton.

3. Abstützung nach Anspruch 1 oder Anspruch 2, dadurch gekennzeichnet, daß der Stützfuß (5) im Querschnitt die Gestalt eines flachen Kegelstumpfes mit konkav nach innen gewölbten Mantelflächen (12) aufweist.

4. Abstützung nach Anspruch 1, dadurch gekennzeichnet, daß sich der Zentrierkörper (17) nach unten hin leicht konisch verjüngt und er an der entsprechend konisch gestalteten Mantelfläche der Durchgangsbohrung (16) ohne seitliches Spiel anliegt.

5. Abstützung nach einem der Ansprüche 1 bis 4, dadurch gekennzeichnet, daß sich die obere Stirnfläche (18) des Zentrierkörpers (17) unterhalb des Bodens (15) der Einsenkung (14) befindet.

6. Abstützung nach einem der Ansprüche 1 bis 5, dadurch gekennzeichnet, daß der Zentrierkörper (17) mit einer durchgehenden Längsbohrung (19) versehen ist.

7. Abstützung nach einem der vorangehenden Ansprüche, dadurch gekennzeichnet, daß die Einsenkung (14) des Stützfußes (5) mit einem schrumpffreien Mörtel (25) verfüllt ist.

8. Abstützung nach einem der vorangehenden Ansprüche, dadurch gekennzeichnet, daß die Tiefe der Einsenkung (14) in etwa die Hälfte der Höhe des Stützfußes (5) beträgt.

9. Abstützung nach einem der vorangehenden Ansprüche, dadurch gekennzeichnet, daß die Länge der Stütze (4) einstellbar ist.

10. Abstützung nach Anspruch 1, dadurch gekennzeichnet, daß die Tragplatte (21) eine nach oben hin gewölbt geformte Oberseite aufweist, die eine Auflage (22) für eine die Stütze (4) nach unten hin abschließende Stützplatte (24) bildet, und daß die Stützplatte (24) an ihrer auf der Tragplatte (21) aufliegenden Unterseite flach ausgebildet ist.

11. Abstützung nach Anspruch 1, dadurch gekennzeichnet, daß die Tragplatte (21) ein allseitiges horizontales Spiel zur Wandung der Einsenkung (14) aufweist, und sie eine flach gestaltete Unterseite aufweist, die horizontal verschiebbar auf dem ebenfalls flach gestalteten Boden (15) der Einsenkung (14) aufliegt.

## Claims

1. Support for a modular supporting floor constructed of prefabricated elements, in particular a parking deck of lightweight construction, having a vertical pillar (4) whose lower end is supported on a supporting foot (5) which rests with load-distributing surfaces (13), constructed on its underside, without a foundation on the ground (11), and which is provided with a recess (14) on whose base (15) a bearing plate (21) for the pillar (4) rests, characterized in that the supporting foot (5) is provided with a through-bore (16) which starts from the base (15) of the recess (14), runs axially, and through which a centering body (17) extends, which projects into the ground (11).

2. Support according to Claim 1, characterized in that the supporting foot (5) consists of solid material, in particular of reinforced concrete.

3. Support according to Claim 1 or Claim 2, characterized in that the supporting foot (5) has in cross-section the shape of a short truncated cone with outer surfaces (12) curved concavely inwards.

4. Support according to Claim 1, characterized in that the centering body (17) tapers slightly conically towards the bottom and bears without lateral clearance against the correspondingly conically designed outer surface of the through-bore (16).

5. Support according to one of Claims 1 to 4, characterized in that the upper end face (18) of the centering body (17) is located below the base (15) of the recess (14).

6. Support according to one of Claims 1 to 5, characterized in that the centering body (17) is provided with a continuous longitudinal bore (19).

7. Support according to one of the preceding claims, characterized in that the recess (14) of the supporting foot (5) is filled with a non-shrinking mortar (25).

8. Support according to one of the preceding claims, characterized in that the depth of the recess (14) is approximately half the height of the supporting foot (5).

9. Support according to one of the preceding claims, characterized in that the length of the pillar (4) is adjustable.

10. Support according to Claim 1, characterized in that the bearing plate (21) has an upper side which is formed to be curved towards the top and forms a rest (22) for a supporting plate (24) which terminates the pillar (4) towards the bottom, and in that the supporting plate (24) is designed to be flat on its underside which rests on the bearing plate (21).

11. Support according to Claim 1, characterized in that the bearing plate (21) has a horizontal clearance on all sides relative to the wall of the recess (14), and it has an underside of flat design, which rests so as to be horizontally displaceable on the base (15) of the recess (14), said base likewise being of flat design.

## Revendications

1. Support pour une surface portante modulaire réalisée à partir d'éléments préfabriqués, en particulier un parc à voitures en construction légère, comprenant une béquille verticale (4) dont l'extrémité inférieure prend appui sur un pied d'appui (5) dont le dessous pourvu de surfaces de répartition de charge (13) repose sans fondation sur le sol (11) et qui comporte un creux (14), sur le fond (15) duquel repose une plaque porteuse (21) destinée à la béquille (4), caractérisé en ce que le pied d'appui (5) est pourvu d'un trou débouchant axial (16) qui part du fond (15) du creux (14) et qui est traversé par un corps de centrage (17) enfoncé dans le sol (11).

2. Support selon la revendication 1, caractérisé en ce que le pied d'appui (5) est réalisé en matériau plein, en particulier en béton armé.

3. Support selon la revendication 1 ou 2, caractérisé en ce que le pied d'appui (5) présente en coupe la forme d'un cône tronqué aplati dont l'aire latérale (12) présente une courbure intérieure concave.

4. Support selon la revendication 1, caractérisé en ce que le corps de centrage (17) se rétrécit légèrement vers le bas et est appliqué sans jeu latéral contre l'aire latérale de forme conique correspondante du trou débouchant (16).

5. Support selon l'une des revendications 1 à 4, caractérisé en ce que la face frontale supérieure (18) du corps de centrage (17) se trouve en dessous du fond (15) du creux (14).

6. Support selon l'une des revendications 1 à 5, caractérisé en ce que le corps de centrage (17) est pourvu d'un trou longitudinal débouchant (19).

7. Support selon l'une des revendications précédentes, caractérisé en ce que le creux (14) du pied d'appui (5) est rempli avec du mortier (25) ne subissant pas de retrait au durcissement.

8. Support selon l'une des revendications précédentes, caractérisé en ce que la profondeur du creux (14) correspond sensiblement à la moitié de la hauteur du pied d'appui (5).

9. Support selon l'une des revendications précédentes, caractérisé en ce que la longueur de la béquille (4) est réglable.

10. Support selon la revendication 1, caractérisé en ce que la plaque porteuse (21) comporte un dessus qui est bombé vers le haut et qui forme une assise (22) pour une plaque d'appui (24) fermant la béquille (4) vers le bas, et en ce que le dessous de la plaque d'appui (24) reposant sur la plaque porteuse (21) est plat.

11. Support selon la revendication 1, caractérisé en ce que la plaque porteuse (21) présente un jeu horizontal de tous côtés en direction de la paroi du creux (14), et elle comporte un dessous plat qui repose avec une possibilité de déplacement horizontal sur le fond (15) également plat du creux (14).
